# EUROPÄISCHE PATENTSCHRIFT

(11) **EP 0 645 333 B1**
(45) Veröffentlichungstag und Bekanntmachung des Hinweises auf die Patenterteilung: **27.03.1996**
(21) Anmeldenummer: 94113785.3
(22) Anmeldetag: 02.09.1994
(51) Int. Cl.: B65H 23/02

(54) **Einstellbare Führung für bandförmiges Material**
Adjustable guide for web material
Guide réglable pour matériau en bande

(30) Priorität: 24.09.1993 DE 4332571
(43) Veröffentlichungstag der Anmeldung: 29.03.1995
(62) Teilanmeldung aus: 95113441.0
(73) Patentinhaber: Esselte Meto International GmbH, D-64646 Heppenheim (DE)
(72) Erfinder: Schneider, Peter, D-69151 Neckargemünd (DE)

(56) Entgegenhaltungen:
- DE-B- 1 235 634
- DE-U- 8 811 394
- US-A- 3 108 032
- US-A- 3 174 669

## Beschreibung

Die Erfindung bezieht sich auf eine einstellbare Führung für bandförmiges Material unterschiedlicher Breite mit zwei im Abstand der jeweiligen Bandbreite positionierbaren seitlichen Führungselementen, von denen ein erstes gegen das zweite hin oder von diesem weg verstellbar ist, wobei jedes Führungselement einen Führungsschlitz für den zugeordneten Randbereich des bandförmigen Materials aufweist und die beiden Führungsschlitze in Richtung zueinander weisen.

Eine einstellbare Führung gattungsgemäßer Art ist aus der DE AS 1 235 634 bekannt geworden. Ein kartenförmiger Aufzeichnungsträger wird zwischen zwei relativ zueinander verschiebbaren Führungselementen hindurchgeführt, die den Randbereich beidseitig erfassen.

Als nachteilig ist dabei anzusehen, daß eine derartige Führung nur für relativ steifes Material verwendbar ist, da sich flexiblere Bänder - wie beispielsweise ein Trägerband mit zu bedruckenden Teilflächen oder Etiketten - im mittleren Bereich zwischen den Führungselementen aufgrund einer fehlenden Abstützung unerwünschterweise verformen können, so daß die seitliche Führung nicht mehr gewährleistet ist. Im Falle einer Druckmaschine z.B. ist jedoch eine korrekte Querausrichtung gegenüber einer Druckwalze odgl. notwendig.

Ausgehend vom Stand der Technik liegt der Erfindung das Problem zugrunde, eine Führung für bandförmiges Material dahingehend zu verbessern, daß jederzeit eine optimale Führung des Materials gewährleistet ist.

Erfindungsgemäß wird die Aufgabe dadurch gelöst, daß die das bandförmige Material abstützende eine Flanke des Führungsschlitzes wenigstens eines Führungselements relativ zur anderen Flanke dieses Führungsschlitzes gegen das andere Führungselement hin verschiebbar, vorzugsweise mindestens bis zur Mitte zwischen die beiden Führungsschlitze verschiebbar ist.

Jedes Führungselement weist einen Führungsschlitz für den zugeordneten Randbereich des bandförmigen Materials auf und die beiden Führungsschlitze weisen in Richtung zueinander. Diese Führung übernimmt also den geführten Durchlauf bspw. zum Druckbereich einer Druckmaschine hin. Die Höhe der schlitzartigen Führungen richtet sich nach der maximalen Dicke des bandförmigen Materials. Insbesondere, falls ein verhältnismäßig breites Band die Führung durchläuft und deren Führungselemente nur einen vergleichsweise schmalen Randbereich des Bandes abstützen, so ist es von Vorteil, daß das Band nicht nur an den Randbereichen, sondern auch über zumindest einen Teil des dazwischen liegenden Bereichs von unten her abgestützt wird. Die Abstützung kann sich dabei durchaus über die ganze Breite oder nahezu die ganze Breite erstrecken. Weil jedoch bei Verwendung eines schmaleren Bands die beiden Führungselemente in Richtung aufeinander zu verstellt werden müssen, ist es notwendig, daß hierbei auch die wirksame Länge der Abstützfläche der einen oder anderen Flanke, in Verstellrichtung der Führungselemente gesehen, verstellt (d.h. verkürzt bzw. verlängert) wird. Im Extremfalle sind beide Flanken in Verstellrichtung gesehen gleich lang.

Der Vorteil der Erfindung besteht primär darin, daß die Führung zum optimalen Transport beliebig breiten, flexiblen Materials geeignet ist, wobei insbesondere eine gute Führung in den zur Transprotrichtung orthogonalen Richtungen gewährleistet ist.

Falls beide Führungselemente gleichzeitig und in gleichem Maße mittels einer Verstellspindel seitlich verstellt werden, ist die Mitte der Bandführung unabhängig von deren wirksamen Breite immer an derselben Stelle der Maschine. Wenn von einem breiteren Band auf ein schmaleres Band übergegangen wird, so werden die beiden Führungselemente gleichzeitig und in gleichem Maße in Richtung aufeinander zu bewegt. Soll hingegen ein breiteres Band verwendet werden, so bewegt man jedes der beiden Führungselemente nach außen und zwar wiederum in gleichem Maße und zur gleichen Zeit. Damit ist dann forderungsgemäß die Bandmitte immer derselben Stelle der Führungsbahn für das Band zugeordnet, unabhängig von der Bandbreite. Vorteilhaft ist die Verstellspindel zwar drehbar aber ortsfest.

Eine weitere Ausgestaltung der Erfindung sieht vor, daß beide Führungselemente in einer vorzugsweise gemeinsamen Längsführung verschiebbar sind. Letztere kann durchaus Bestandteil einer das Band verarbeitenden Maschine o.dgl. sein. Die Längsführung verhindert ein Drehen der Führungselemente beim Verstellen der Verstellspindel. Somit kann man über die Drehbewegung der Verstellspindel eine Verschiebebewegung der Führungselemente erreichen.

Eine in dieser Richtung gehende Weiterbildung der Erfindung besteht darin, daß jedes Führungselement zwei im Abstand von Führungsflanken einer die Längsführung bildenden Führungschiene für die Führungselemente angeordnete, vorzugsweise parallele Gleitflächen aufweist. Die Führungselemente haben dabei eine im wesentlichen kubische Gestalt.

Eine besonders einfache aber zweckmäßige Weiterbildung der vorstehend erwähnten Ausführungsform ergibt sich aus Anspruch 5. Der dort erwähnte Schlitten ist in dem zugeordneten Führungselement in Verstellrichtung längsverschiebbar gelagert, weswegen dieses Führungselement zur Unterbringung der Schlittenführung in Verstellrichtung, d.h. länger ist als das Führungselement ohne Schlitten. Ansonsten können aber die beiden Führungselemente durchaus gleich gestaltet sein.

Eine sehr zweckmäßige Variante der Erfindung geht aus Anspruch 6 hervor. Die dort erwähnten Führungsstangen gewährleisten eine einwandfreie kippsichere Führung des Schlittens am Führungselement über die ganze Verfahrstrecke. Aus Montagegründen kann es zweckmäßig sein, wenn die Führungselemente unterschiedlichen Querschnitt bspw. Durchmesser haben. Aufgrund der Verwendung von Führungsstangen kann man auf eine spezielle Führung des Schlittens im Führungselement verzichten, so daß insoweit keine engen Toleranzen erforderlich sind. Es bedarf noch nicht einmal einer eine grobe Führung bewirkenden formlichen Anpassung des Schlittens an sein Führungselement.

Eine besonders bevorzugte Ausführungsform der Erfindung ist dadurch gekennzeichnet, daß der Schlitten einen mindestens als Reflexsensor arbeitenden oder schaltbaren ersten Sensor trägt. Mit Hilfe eines solchen Sensors kann man nicht nur die Anwesenheit eines Bandes überwachen, sondern auch bei einem in regelmäßige Teilabschnitte unterteilten Band die einzelnen Teilabschnitte genau abtasten. Die Unterteilung kann dabei in beliebiger Weise vorgenommen sein, bspw. durch in wiederkehrenden Abständen angebrachte Durchbrüche oder Aufdrucke z.B. in Form von kleinen Vierecken. Reflexsensoren der hier in Frage kommenden Art sind als solche bekannt, weswegen auch hierzu nähere Ausführungen entbehrlich sind. Sie bestehen aus einem Sender und einem Empfänger und können in äußerst miniaturisierter Bauweise geliefert werden. Über den Sender wird Licht abgestrahlt, welches am Band reflektiert wird. Der Empfänger empfängt zumindest einen Teil dieses Lichts, wenn ein Band vorhanden ist oder wenn das Band im zugeordneten Bereich keinen Durchbruch irgendwelcher Art aufweist. Wenn man das Band jedoch in regelmäßigen Abständen locht, so tritt das Licht über dieses Loch aus und kann vom Empfänger nicht mehr wahrgenommen werden. Diese veränderte Situation kann in geeigneter und bekannter Weise ausgenutzt werden, bspw. zur Steuerung eines schrittweisen Bandvorschubs mit Vorschubschritten gemäß der Länge der einzelnen Abschnitte.

Es ist leicht einsehbar, daß das Band an Stelle von regelmäßig wiederkehrenden Durchbrüchen oder Löchern oder zusätzlich zu diesen an seiner Unterseite kleine nicht reflektierende Aufdrucke aufweisen kann. Die Wirkung ist genau die gleiche, wenn der Lichtstrahl auf einen solchen, nicht reflektierenden Fleck trifft. Auch dies kann zu Steuerungszwecken der erwähnten Art ausgenutzt werden. Auf jeden Fall kann der Schlitten in beiden Fällen eine zusätzliche Aufgabe übernehmen.

Letzteres gilt auch für eine andere sehr vorteilhafte Ausbildung der Erfindung gemäß Anspruch 10. Sie kommt dann zur Anwendung, wenn ein Band Verwendung findet, welches bspw. an wenigstens einem seiner Längsränder mit Durchbrüchen versehen oder "perforiert" ist. Selbstverständlich muß es sich dabei um den Längsrand handeln, welcher den Zwischenraum zwischen den beiden einander gegenüberliegenden Sensoren durchläuft. Der Sensor des Schlittens wird dabei so geschaltet, daß er lediglich noch einen Lichtstrahl abgibt und dieser vom zweiten, auf der anderen Seite des Bandes befindlichen Sensor immer dann empfangen wird, wenn ein Längsschlitz den Weg freigibt. Die Ausnutzung dieses Signals erfolgt in der vorbeschriebenen Weise. Aus fertigungstechnischen Gründen, u.U. sogar aus wirtschaftlichen Gründen, kann es durchaus von Vorteil sein, wenn man sowohl den ersten als auch den zweiten Sensor als Reflexsensor mit einem Sender und einem Empfänger ausbildet. Je nachdem was am Band abgetastet werden soll, müssen die nicht benötigten Empfänger oder Sender vor der Inbetriebnahme ab- bzw. eingeschaltet werden.

Diesbezüglich wird eine weitere Ausgestaltung der Erfindung vorgeschlagen, bei der beim Ausfahren des Schlittens der zweite Sensor abgeschaltet und der im Schlitten sich befindende erste Sensor als Reflexsensor geschaltet ist.

Weitere Vorteile, Merkmale und Einzelheiten der Erfindung ergeben sich aus den Zeichnungen, die verschiedene Ausführungsbeispiele der Erfindung zeigt. Hierbei stellen dar:
Figur 1 eine Seitenansicht der einstellbaren Führung mit eingefahrenem Schlitten, wobei das bandförmige Material senkrecht zur Bildebene bewegt wird;
Figur 2 die Führung gemäß Figur 1 mit dem Schlitten in ausgefahrener Position;
Figur 3 eine Rückansicht der Führung gemäß Figur 1 in Pfeilrichtung A gesehen mit einer in den Figuren 1 und 2 nicht dargestellten Führungsschiene;
Figuren 4 bis 6 drei verschiedene Varianten des bandförmigen Materials zur Führung in dieser Vorrichtung;
Figuren 7 und 8 zwei weitere Varianten der Einstellvorrichtung für die Breite der Bandführung.

Wesentliche Elemente der einstellbaren Führung für ein bandförmiges Material 1 sind zwei seitliche Führungselemente 2 und 3 für die linke und rechte Längskante des bandförmigen Materials 1, die über eine Verstellspindel 4 miteinander gekuppelt sind. Sie besteht im wesentlichen aus einem Rechtsgewinde 5 und einem Linksgewinde 6. Die seitlichen Führungselemente 2 und 3 sind mit dementsprechenden Gewindebohrungen 7 bzw. 8 ausgestattet. Die Gewindespindel ist in symbolisch dargestellten Wänden 9 und 10, bspw. einer Druckmaschine drehbar gelagert. An ihrem einen, nach außen vorstehenden Ende trägt sie ein Betätigungselement 11 vorzugsweise einen gerändelten Drehknopf. Somit bewirkt eine Drehung bspw. im Uhrzeigersinn ein gleichzeitiges und aufgrund der gleichen Gewindesteigung gleichförmiges Verschieben der Führungselemente 2 und 3 im Sinne der Pfeile 12 und 13. Eine Drehung in Gegenrichtung bewirkt eine Verschiebung der Führungselemente 2 und 3 entgegen den Pfeilen 12 und 13. Im letzteren Falle können breitere bandförmige Materialien in dieser Führung geführt werden.

Die Längskanten des bandförmigen Materials greifen, gemäß Figuren 1 und 2, in Führungsschlitze 14 bzw. 15 der seitlichen Führungselemente 2 und 3 ein. Dabei kann gemäß Figur 1 der Führungsschlitz 14 bzw. 15 in Verschieberichtung (Pfeile 12 und 13) gesehen durchaus kürzer sein als das Führungselement 2 bzw. 3 selbst. Die Höhe des Führungsschlitzes 14 bzw. 15 ist so zu wählen, daß die dicksten von dieser Führung geführten bandförmigen Materialien 1 bequem hindurchgleiten können.

Weil die beiden Gewindebolzen 5 und 6 der Verstellspindel 4 gleich lang und mit gleicher Gewindesteigung (aber mit verschiedenem Vorzeichen) versehen sind und diese Gewindebolzen 5 und 6 zur gleichen Zeit in die Gewindebohrungen der Führungselemente 2 und 3 eingeschraubt werden, ist die Bandmitte unabhängig von der Bandbreite stets der Mitte der Verstellspindel 4 zugeordnet. Somit ist das bandförmige Material 1 unabhängig von seiner Breite immer mittig gegenüber den Wänden 9 und 10 ausgerichtet.

Gemäß Figur 3 sind die beiden Führungselemente 2 und 3 in einer vorzugsweise gemeinsamen Längsführung 16 verschiebbar. Zu diesem Zwecke hat jedes der seitlichen Führungselemente 2 und 3 zwei im Abstand der Führungsflanken 17 und 18 einer die Längsführung 16 bildenden Führungsschiene angeordnete, vorzugsweise parallele Gleitflächen 19 und 20.

Jeder der beiden Führungsschlitze 14 und 15 besitzt gemäß der Figuren 1 und 2 eine obere Flanke 24 und eine das bandförmige Material 1 abstützende untere Flanke 21 bzw. 22. Wenigstens eine der unteren Flanken, beim Ausführungsbeispiel gemäß Figuren 1 und 2 die untere Flanke 22 des zweiten seitlichen Führungselements 3, ist im Sinne des Doppelpfeils 23 gegenüber seiner oberen Flanke 24 verschiebbar. Dadurch wird die Auflagefläche der unteren Flanke 22 stark vergrößert. Beim Ausführungsbeispiel kann sie die dreifache Länge annehmen und bis zur Mitte der Verstellspindel 4 reichen. Die Breite bleibt selbstverständlich erhalten. Man erkennt aus Figur 2, daß auf diese Weise das bandförmige Material 1 über den Großteil seiner gesamten Breite abgestützt werden kann.

Die ausfahrbare Flanke 22 des einen Führungsschlitzes 15 wird von einer in Richtung auf die feststehende Flanke 24 weisende Fläche eines Schlittens 25 gebildet, der an dem betreffenden seitlichen Führungselement 3 im Sinne des Doppelpfeils 23 verschiebbar gelagert ist. Der Schlitten 25 ist an zwei zur Verschieberichtung der Führungselemente 2,3 parallelen Führungsstangen 26 und 27 verschiebbar gelagert, welche in Bohrungen der beiden seitlichen Führungselemente 2,3 eingreifen oder diese durchsetzen. Gemäß Figur 2 ist die Länge der Führungsstangen 26 und 27 gleich dem Seitenabstand der beiden Wände 9 und 10 und sie können in nicht näher dargestellter Weise mittels Endzapfen in entsprechende Bohrungen der Wände 9 und 10 eingesteckt sein, ähnlich wie dies bei der Verstellspindel 4 vorgesehen ist.

Die Verwendung des Schlittens 25 hat noch einen ganz besonderen Vorteil. Er kann nämlich zusätzlich dazu ausgenutzt werden, daß man daran wenigstens einen als Reflexsensor arbeitenden ersten Sensor 28 anbringt. Reflexsensoren sind als solche bekannt und bedürfen daher keiner näheren Erläuterung. Sie haben einen Sender und einen Empfänger. Der Sender sendet bspw. einen Lichtstrahl aus, der an einer hierfür vorgesehenen Fläche reflektiert wird. Das reflektierte Licht wird von dem Empfänger dieses Sensor 28 aufgenommen. Wenn die Reflektion aus irgendwelchen Gründen entfällt, so kann man das in bekannter Weise zu Schaltzwecken, Steuerungszwecken, zum Zwecke der Zählung oder in anderer bekannter Weise ausnutzen. Die hierfür benötigte Elektronik, ein Rechner o.dgl. sind ebenfalls bekannter Stand der Technik.

Aus den Figuren 4 bis 6 ergeben sich verschiedene Ausführungsformen des bandförmigen Materials 1. Der Einfachheit halber ist dabei die Bandbreite jeweils gleich gewählt, obwohl sie selbstverständlich gemäß den vorstehenden Ausführungen in vorgesehenem Umfange variieren kann.

Mit gestrichelten Linien 29 und 30 ist angedeutet, daß das Band in einzelne Abschnitte unterteilt ist. Es kann sich beim bandförmigen Material durchaus um einen Träger handeln, auf welchem sich unmittelbar aneinander anschließend oder in jeweils gleichem Abstand aufeinanderfolgend Etiketten angeordnet sind, die in dem erwähnten Drucker bedruckt werden sollen. Die Etiketten können auch mittels einer Perforation miteinander verbunden sein. Auf jeden Fall ist durch die beiden gestrichelten Linien 29 und 30 eine Bandlänge festgelegt, die für das Bedrucken maximal zur Verfügung steht. In aller Regel werden nach allen Seiten beim Bedrucken entsprechende Randabstände eingehalten. Um nun aber das exakte Bedrucken solcher Etiketten oder Teilflächen 31 des bandförmigen Materials 1 zu gewährleisten, wobei sich die Erfassungsstelle des in Durchlaufrichtung 32 gesehenen vorderen Endes 30 und hinteren Endes 29 in Durchlaufrichtung 32 gesehen vor der Druckwalze der Druckmaschine befindet, müssen diese Enden 30 und 29 sehr genau erfaßt werden. Dies geschieht mit Hilfe des erwähnten ersten Sensors 28 und gemäß nachstehenden Ausführungen ggf. auch mit Hilfe eines zweiten Sensors 32.

Im Bereich der gestrichelten Linien 29 und 30 befinden sich verschiedene "Markierungen", welche von dem oder den Sensoren 28 bzw. 32 erfaßt werden können. Beim Ausführungsbeispiel gemäß Figur 4 sind es randoffene Schlitze 33 und 34. Das bandförmige Material 1 der Figur 5 sieht stattdessen Durchbrüche 35 vor, welche gegenüber dem bandförmigen Material 1 mittig angebracht sein können und auch mittig zu den gestrichelten Linien 29 und 30 angeordnet sind. Stattdesssen sieht das Ausführungsbeispiel gemäß Figur 6 schwarze oder dunkle Marken 36 vor, die auf der Rückseite des bandförmigen Materials 1 angebracht sind.

Wenn nun bei ausgefahrenem Schlitten 25 (Figur 2) der erste Sensor 28 gegenüber einem solchen mittigen Durchbruch 25 oder einer mittleren dunklen Marke 36 ausgerichtet ist, so kann man hieraus Schaltimpulse oder Zählimpulse ableiten. Im Falle des Ausführungsbeispiels der Figur 5 wird das vom ersten Sensor 28 ausgestrahlte Licht solange reflektiert bis über dem ersten Sensor 28 ein Durchbruch 35 erscheint. Das Licht strahlt dann durch diesen Durchbruch 35 ab und wird vom Empfänger nicht mehr wahrgenommen. Dies bedeutet, daß sich die gestrichelte Linie 30 in einem ganz exakt vorgegebenen Abstand von der Druckwalze bzw. der wirksamen Mantellinie der Druckwalze befindet. Bei vorgegebener Durchlaufgeschwindigkeit des bandförmigen Materials 1 und genau definiertem Abstand kann vom Sensor 28 über ein genau arbeitendes Schrittschaltwerk der Druckbeginn an dieser Teilfläche 31 sehr exakt festgelegt werden. Entsprechendes gilt dann für das Ende des Druckvorgangs in Durchlaufrichtung 32 gesehen.

Es ist leicht einzusehen, daß eine an der Rückseite des Materials 1 angebrachte dunkle oder schwarze Marke 36 das gleiche bewirken kann. Außerdem ergibt sich aus dem Vorstehenden, daß es natürlich nicht unbedingt notwendig ist, die Durchbrüche oder dunklen Marken genau mittig am bandförmigen Material 1 vorzusehen. Bei außermittiger Anbringung muß der Schlitten 25 mit dem ersten Sensor 28 entsprechend weiter oder weniger weit nach links oder rechts verschoben werden.

Wenn ein bandförmiges Material 1 gemäß Figur 4 Verwendung findet, das entweder am linken oder am rechten Rand ggf. auch an beiden Rändern randoffene Schlitze 33,34 oder auch geschlossene Durchbrüche an wenigstens einem Randbereich aufweist, so stehen sich vorzugsweise der erste Sensor 28 und der zweite Sensor 32 einander gegenüber. Die beiden Sensoren 28 und 32 sind dabei nicht als Reflexsensoren geschaltet, sondern als sog. Gabellichtschranke. Dabei sendet z.B. der Sensor 28 das Licht aus, empfängt aber kein reflektiertes Licht. Wenn aber zwischen den beiden Sensoren 28 und 32 ein Durchbruch 33 oder 34 angekommen ist, so kann der zweite Sensor 32 das vom ersten Sensor 28 ausgestrahlte Licht empfangen und einen entsprechenden Impuls abgeben.

Das Umschalten der Sensoren 28 und 32 von "Reflexbetrieb" auf "Gabellichtbetrieb" kann automatisch erfolgen, bspw. dadurch daß mit dem Ausfahren des Schlittens 25 von der Position gemäß Figur 1 in bspw. diejenige nach Figur 2 der zweite Sensor 32 abgeschaltet und der erste Sensor 28 auf Reflexbetrieb umgeschaltet wird. Hierfür kann am Schlitten 25 ein Schalter vorgesehen sein. Außerdem kann der Schlitten 25 mit einem Rastelement versehen sein, welches bei eingefahrenem Schlitten 25 mit dem Führungselement 3 verrastet.

Gemäß Figur 7 kann man den Seitenabstand der seitlichen Führungselemente 2 und 3 dadurch bewirken, daß die Längsachse der Verstellspindel 4 nicht im Sinne des Doppelpfeils 23 verläuft, sondern senkrecht hierzu. Mit der Verstellspindel 4 ist drehfest ein Ritzel 37 verbunden, welches im Sinne des Doppelpfeils 38 gedreht werden kann. An um 180° versetzten Stellen des Ritzels 37 sind mit diesem Zahnstangen 39 und 40 gekuppelt. Dies bedeutet bspw., daß bei einem Drehen des Ritzels 37 entgegen dem Uhrzeigersinn die Zahnstange 39 von rechts nach links und die Zahnstange 40 von links nach rechts wandert. In diesem Falle nähern sich bei der Ritzeldrehung die beiden seitlichen Führungselemente 2 und 3 einander an. Weil gleiche Verzahnungen vorhanden sind, erreicht man eine synchrone Annäherung oder Entfernung der beiden seitlichen Führungselemente 2 und 3 und damit eine Verengung oder Erweiterung der Bandführung.

Figur 8 zeigt eine andere Variante eines derartigen Antriebs. Hierbei ist die Verstellspindel 4 bspw. mit dem Lenker 41 eines Kreuzgelenks 42 starr verbunden. Auf der Welle ist der zweite Lenker 43 ebenfalls drehbar gelagert. Jeder Lenker 41 und 43 hat einen festen Anlenkpunkt 44 bzw. 45 und eine längsbewegliche Anlenkung 46 bzw. 47. In diesem Fall greift der Gelenkbolzen in einen vertikalen Längsschlitz 47 bzw. 48 ein. Dabei befinden sich die feste Anlenkung 44 und der Längsschlitz 47 am ersten seitlichen Führungselement 2, während am zweiten seitlichen Führungselement 3 das feste Lager 45 und der Längsschlitz 48 angebracht sind. Eine Drehung der Verstellspindel 4, bspw. im Sinne des Pfeils 49, bewirkt eine gleichmäßige und gleichförmige Annäherung der beiden seitlichen Führungselemente 2 und 3. Sinngemäß ergibt die Drehung im Gegenuhrzeigersinn eine gegenteilige Verstellbewegung mit entsprechender Verbreiterung der Führung für das bandförmige Material 1.

## Patentansprüche

1. Einstellbare Führung für bandförmiges Material (1) unterschiedlicher Breite mit zwei im Abstand der jeweiligen Bandbreite positionierbaren seitlichen Führungselementen (2,3), von denen ein erstes gegen das zweite hin oder von diesem weg verstellbar ist, wobei jedes Führungselement (2,3) einen Führungsschlitz (14,15) für den zugeordneten Randbereich des bandförmigen Materials (1) aufweist und die beiden Führungsschlitze (14,15) in Richtung zueinander weisen, **dadurch gekennzeichnet,** daß die das bandförmige Material (1) abstützende eine Flanke (22) des Führungsschlitzes (15) wenigstens eines Führungselements (3) relativ zur anderen Flanke (24) dieses Führungsschlitzes (15) gegen das andere Führungselement (2) hin verschiebbar, vorzugsweise mindestens bis zur Mitte zwischen die beiden Führungsschlitze (14, 15) verschiebbar ist.

2. Führung nach Anspruch 1, **dadurch gekennzeichnet,** daß die Führungselemente (2,3) mittels einer Verstellspindel relativ zueinander verstellbar sind, und daß die Verstellspindel (4) Elemente eines Antriebs für beide seitlichen Führungselemente (2,3) bildet, wobei mittels dieses Antriebs das zweite Führungselement (3) relativ zum ersten Führungselement (2) und gleichzeitig mit diesem derart verstellbar ist, daß beide in Richtung zueinander (12,13) oder auseinander bewegt werden.

3. Führung nach einem der Ansprüche 1 oder 2, **dadurch gekennzeichnet,** daß beide Führungselemente (2,3) in einer vorzugsweise gemeinsamen Längsführung (16) verschiebbar sind.

4. Führung nach Anspruch 3, **dadurch gekennzeichnet,** daß jedes seitliche Führungselement (2,3) zwei im Abstand von Führungsflanken (17,18) einer die Längsführung (16) bildenden Führungsschiene für die Führungselemente (2,3) angeordnete, vorzugsweise parallele Gleitflächen (19,20) aufweist.

5. Führung nach einem der Ansprüche 1 bis 4, **dadurch gekennzeichnet,** daß die ausfahrbare Flanke (22) des einen Führungsschlitzes (15) von einer in Richtung auf die feststehende Flanke (24) weisenden Fläche eines Schlittens (25) gebildet ist, der an dem einen Führungselement (3) verschiebbar gelagert oder relativ zu diesem verschiebbar ist.

6. Führung nach Anspruch 5, **dadurch gekennzeichnet,** daß der Schlitten (25) an zwei zur Verschieberichtung (23) der Führungselemente (2,3) parallelen Führungsstangen (26,27) verschiebbar gelagert ist, welche in Bohrungen der beiden seitlichen Führungselemente (2,3) eingreifen oder diese durchsetzen.

7. Führung nach Anspruch 5 oder 6, **dadurch gekennzeichnet,** daß der Schlitten (25) mindestens einen als Reflexsensor arbeitenden oder schaltbaren ersten Sensor (28) trägt.

8. Führung nach Anspruch 7, **dadurch gekennzeichnet,** daß der erste Sensor (28) in der zurückgezogenen Ausgangsstellung des Schlittens (25) gegenüber einem zweiten, am zugeordneten Führungselement (3) angebrachten Sensor (32) angeordnet ist, wobei die beiden Sensoren (28 und 32) als Gabellichtsensoren arbeiten.

9. Führung nach Anspruch 8, **dadurch gekennzeichnet,** daß beim Ausfahren des Schlittens (25) der zweite Sensor (32) abgeschaltet und der erste Sensor (28) als Reflexsensor geschaltet wird.

10. Führung nach einem der Ansprüche 7 bis 9, **dadurch gekennzeichnet,** daß die beiden Sensoren (28,32) mit einem Rechner verbunden sind und der Bandantrieb einen Schrittschaltmotor aufweist, dessen Schrittzahl bei absatzweisem Bandvorschub durch den Rechner vorgegeben wird.

## Claims

1. An adjustable guide for strip material (1) of variable width, comprising two lateral guide elements (2,3) which may be positioned within the spatial extent of the respective width of the strip, of which a first is displaceable towards the second or away therefrom, wherein each guide element (2,3) has a guide slot (14,15) for the associated edge region of the strip material (1) and wherein the two guide slots (14,15) point towards each other, characterized in that the one side (22), supporting the strip material (1), of the guide slot (15), of at least one guide element (3) is displaceable relative to the other side (24) of this guide slot (15) towards the other guide element (2), and is preferably displaceable at least to the centre between the two guide slots (14,15).

2. A guide according to claim 1, characterized in that the guide elements (2,3) are displaceable relative to each other by means of an adjusting spindle, and in that the adjusting spindle (4) forms elements of a mechanism for both lateral guide elements (2,3), wherein the second guide element (3) is adjustable by means of this mechanism relative to the first guide element (2) and at the same time as the said first guide element in such a way that both are moved towards each other (12,13) or away from each other.

3. A guide according to one of claims 1 or 2, characterized in that both guide elements (2,3) are displaceable in a preferably common longitudinal guide (16).

4. A guide according to claim 3, characterized in that each lateral guide element (2,3) has two preferably parallel sliding surfaces (19,20) arranged in the spacing of the guiding sides (17,18) of a guide rail forming the longitudinal guide (16) for the guide elements (2,3).

5. A guide according to one of claims 1 to 4, characterized in that the side (22) of the one guide slot (15) which may be advanced is formed by a surface, pointing towards the fixed side (24), of a sliding carriage (25) which is displaceably mounted on, or relatively displaceable to, the one guide element (3).

6. A guide according to claim 5, characterized in that the sliding carriage (25) is mounted for displacement on two guide rods (26,27) which are parallel to the displacement direction (23) of the guide elements (2,3) and which engage into drilled holes of the two lateral guide elements (2,3) or penetrate the latter.

7. A guide according to claim 5 or 6, characterized in that the sliding carriage (25) carries at least a first sensor (28) which operates as a reflex sensor or is switchable.

8. A guide according to claim 7, characterized in that the first sensor (28), in the retracted starting position of the sliding carriage (25), is arranged opposite a second sensor (32) attached to the associated guide element (3), the two sensors (28,32) operating as forked light sensors.

9. A guide according to claim 8, characterized in that when the sliding carriage (25) is advanced, the second sensor (32) is switched off and the first sensor (28) is switched to operate as a reflex sensor.

10. A guide according to one of claims 7 to 9, characterized in that the two sensors (28,32) are connected to a computer and the strip mechanism has a stepping motor, the stepping speed of which is preset by the computer in the case of section-by-section feeding of the strip.

## Revendications

1. Dispositif de guidage réglable pour du matériau (1) en forme de bande de différentes largeurs, comprenant deux éléments de guidage latéraux (2, 3) qui peuvent être positionnés à une distance correspondant à la largeur de la bande et dont le premier peut être rapproché ou éloigné du second, chaque élément de guidage (2, 3) comportant une fente (14, 15) de guidage de la zone de bord correspondante du matériau (1) en forme de bande, et les deux fentes de guidage (14, 15) étant tournées l'une vers l'autre, caractérisé en ce que l'un des flancs, (22), appartenant à la fente de guidage (15) d'au moins un élément de guidage (3) et soutenant le matériau (1) en forme de bande peut coulisser par rapport à l'autre flanc (24) de cette fente de guidage (15) en direction de l'autre élément de guidage (2), de préférence au moins jusqu'au milieu de l'espace compris entre les deux fentes de guidage (14, 15).

2. Dispositif de guidage selon la revendication 1, caractérisé en ce que les éléments de guidage (2, 3) peuvent être déplacés l'un par rapport à l'autre au moyen d'une broche de réglage, et en ce que la broche de réglage (4) constitue un élément d'un dispositif d'entraînement de deux éléments de guidage latéraux (2, 3), ledit dispositif d'entraînement permettant de déplacer le second élément de guidage (3) par rapport au premier élément de guidage (2) et simultanément à celui-ci, de façon que les deux éléments de guidage se rapprochent ou s'éloignent l'un de l'autre (12, 13).

3. Dispositif de guidage selon l'une des revendications 1 et 2, caractérisé en ce que les deux éléments de guidage (2, 3) peuvent coulisser dans un dispositif de guidage longitudinal (16) de préférence commun.

4. Dispositif de guidage selon la revendication 3, caractérisé en ce que chaque élément de guidage latéral (2, 3) comporte deux surfaces de glissement (19, 20), de préférence parallèles, qui se trouvent à distance des flancs de guidage (17, 18) d'une glissière de guidage qui forme le dispositif de guidage longitudinal (16) et qui est destinée aux éléments de guidage (2, 3).

5. Dispositif de guidage selon l'une des revendications 1 à 4, caractérisé en ce que le flanc mobile (22) de l'une des fentes de guidage (15) est formé par une surface qui est tournée en direction du flanc fixe (24) et qui fait partie d'un chariot (25) qui est monté de manière coulissante sur l'un des éléments de guidage latéral (3) ou qui peut coulisser par rapport à celui-ci.

6. Dispositif de guidage selon la revendication 5, caractérisé en ce que le chariot (25) est monté coulissant sur deux tiges de guidage (26, 27) qui sont parallèles à la direction de déplacement (23) des éléments de guidage (2, 3) et qui pénètrent dans des perçages des deux éléments de guidage latéraux (2, 3) ou les traversent.

7. Dispositif de guidage selon la revendication 5 ou 6, caractérisé en ce que le chariot (25) porte au moins un premier détecteur (28) qui peut être commuté ou fonctionner en mode de réflexion.

8. Dispositif de guidage selon la revendication 7, caractérisé en ce que, dans la position rentrée du chariot (25), le premier détecteur (28) se trouve en face d'un second détecteur (32) implanté sur l'élément de guidage correspondant (3), les deux détecteurs (28 et 32) fonctionnant comme des barrages photo-électriques à fourche.

9. Dispositif de guidage selon la revendication 8, caractérisé en ce que, lors de la sortie du chariot (25), le second détecteur (32) est mis hors circuit, et le premier détecteur (28) est commuté en mode de réflexion.

10. Dispositif de guidage selon l'une des revendications 7 à 9, caractérisé en ce que les deux détecteurs (28, 32) sont connectés à un ordinateur, et le dispositif d'entraînement de la bande comporte un moteur pas à pas dont le nombre de pas est prédéfini par l'ordinateur en cas d'avance intermittente de la bande.
